# EUROPÄISCHE PATENTSCHRIFT

(11) **EP 0 727 171 B1**
(45) Veröffentlichungstag und Bekanntmachung des Hinweises auf die Patenterteilung: **24.01.2001**
(21) Anmeldenummer: 95117890.4
(22) Anmeldetag: 14.11.1995
(51) Int. Cl.: A47L 9/04

(54) **Vorrichtung für Bodenpflegegeräte**
Device for floor treating machines
Dispositif pour appareils d'entretien de sols

(30) Priorität: 16.02.1995 DE 19505106
(43) Veröffentlichungstag der Anmeldung: 21.08.1996
(73) Patentinhaber: Stein & Co. GmbH, D-42553 Velbert (DE)
(72) Erfinder: Stein, Thomas, D-42553 Velbert (DE)
(74) Vertreter: Hansmann, Dierk, Dipl.-Ing.

(56) Entgegenhaltungen:
- WO-A-92/10967
- FR-A- 1 492 156
- US-A- 3 871 051
- US-A- 4 151 628

## Beschreibung

Die Erfindung bezieht sich auf eine Vorrichtung für Bodenpflegegeräte, insbesondere Teppichreinigungsgeräte, in Form eines Bürststaubsaugers mit angetriebener Bürstwalze, wobei die Bürstwalze in einem dem Boden zugewandten Bürstvorsatz mit Laufrollen bzw. Gleitelementen angeordnet ist und zur Anpassung der Bürstwalze an die vorliegenden Arbeitsverhältnisse, wie Untergrundbeschaffenheit und Bürstenabnutzung, Elemente zur Verstellung der Bürstwalze zum Boden angeordnet sind.

Geräte dieser Art sind als Trockenstaubsauger bekannt, und es ist hierbei vorgesehen, für verschiedene Bodenbeläge die Einstellung der Höhe der Bürstenachse über den Untergrund vorzunehmen, um ein gutes Arbeitsergebnis zu erzielen. Die beschaffenheit des Bodens, wie verschiedene Teppicharten, Parkett, und die Abnutzung der Bürste machen eine individuelle Einstellung erforderlich.

Beim Betrieb von Staubsaugern als Trockenstaubsauger besteht das Problem, daß der Luftstrom von den Stirnseiten der Bürste im eigentlichen Saugraum zu einem Saugkanal geführt wird, wobei radial und tangential zugeführte Luft als Leckluft unerwünscht ist. Zu diesem Zweck sind Bodenleisten vor und hinter der Bürste parallel als Abdichtung angeordnet. Diese Voraussetzungen erschweren einfache Ausbildungen von Einstellungen der Höhe der Bürstenwalzen zur Anpassung an den Bodenbelag.

Eine andere Gattung von Geräten betrifft die Anordnung nach der US-A-3871051 als Naßreinigungsgerät. Hierbei ist vorgesehen, ein Bürste in der Höhe durch eine Schwenkbewegung zu verstellen. Es wird aber kein abgeschlossener Saugraum im Bereich der Bürste gebildet, der durch eine hintere Bodenleiste abgeschlossen ist. Es ist hierbei vorgesehen, daß der hintere Bereich durch eine Spritzschutzleiste begrenzt ist, die feststehend unabhängig von der Schwenkbewegung angeordnet ist.

Aufgabe der Erfindung ist es, bekannte Anordnungen zu verbessern und eine Relativbewegung zwischen Bürste und Bodenleisten zu schaffen, um eine Einstellung der Bürste ohne Veränderung der Dichtspalte zu ermöglichen.

Die Lösung dieser Aufgabe erfolgt erfindungsgemäß durch die Merkmalskombination des Anspruches 1.

Hierdurch wird ein abgeschlossener Saugraum geschaffen und bei Verstellung der Bürstwalze in Anpassung der Bodenbeschaffenheit und Bürstenabnutzung verschwenkt das gesamte Innenteil mit der hinteren Bodenleiste. Da die Schwenkwinkel relativ klein sind und die Bodenleiste sich im Bereich der Achse befindet, erfolgt keine Beeinträchtigung der Dichtspalte bei der Anpassungsbewegung. Es ist insbesondere daran gedacht, die Bodenleiste als separates Teil auszubilden. Bei einigen Anwendungen kann es aber ebenfalls zweckmäßig sein, eine einteilige Ausführung von Bodenleiste und zugeordnetem Halterungselement, beispielsweise durch Anspritzen, vorzusehen.

Eine gute Ausbildung besteht darin, daß das Stellelement als Feder ausgebildet ist. Selbstverständlich kann auch eine Stellschraube oder ein aktives Stellelement mit einem Antrieb verwendet werden.

Eine einfache Ausbildung wird dadurch geschaffen, daß das Federelement als Zugfeder an der der Bürstwalze abgewandten Seite des Innenteiles angeordnet ist. Alternativ wird vorgeschlagen, daß das Federelement auf der Achse als Drehfeder angeordnet ist.

Um eine Schwenkbewegung außerhalb der Arbeitsstellung der Bürstenwalze zu begrenzen, wird vorgeschlagen, daß die Schwenkbewegung des Innenteiles zur Verstellung der Bürstwalze über zugeordnete Anschläge begrenzbar ist.

Zur guten Einstellbarkeit der Bodenleiste am Innenteil unabhängig von der Schwenkstellung wird vorgeschlagen, daß die hintere Bodenleiste wenigsten in dem Boden zugewandten Bereich in Form einer konvexen Dichtfläche ausgebildet ist.

In der Zeichnung sind Ausführungsbeispiele der Erfindung schematisch dargestellt. Es zeigen:
- Fig. 1: einen Querschnitt durch einen Bürstvorsatz in prinzipieller Darstellung mit aufliegender vorderen Bodenleiste und
- Fig. 2: eine Variante mit Rollenführung bei der vorderen Bodenleiste.

In der dargestellten Ausbildung ist in Fig. 1 der Bürstvorsatz 1 mit einer hinteren Laufrolle 3 gezeigt. In dem Bürstvorsatz 1 ist einsatzartig ein Innenteil 4 gelagert. Der Sauganschluß und die Verbindung hierfür zwischen Bürstvorsatz 1 und Innenteil 4 sind nicht näher dargestellt. Fig. 2 zeigt die Verwendung von vorderen und hinteren Laufrollen 2,3.

Das Innenteil 4 trägt über Lager im vorderen Teil als begrenzter Saugraum 5 eine Bürstwalze 6, die über einen Zahnriemen 7 durch einen ebenfalls am Innenteil 4 angeordneten Motor 8 angetrieben wird, so daß Bürstwalze 6 und Motor 8 über das Innenteil 4 fest einander zugeordnet sind. Der Zahnriemen 7 läuft dabei außerhalb des eigentlichen Saugraumes 5.

Der Bürstvorsatz 1 als Oberteil besitzt eine Aufnahme 9, die eine Achse 10 des Innenteiles trägt, so daß das Innenteil 4 in der Art einer Wippe aufgenommen wird. Das hintere Ende des Innenteiles 4 ist mit einer Zugfeder 11 mit dem als Oberteil dienenden Bürstvorsatz verbunden, und die Bürstwalze 6 wird auf den zu bearbeitenden Bodenbereich 12 gedrückt. Hierdurch wird ein konstanter Auflagendruck je nach Bodenbeschaffenheit erzielt.

Der gebildete Saugraum wird durch eine vordere Bodenleiste 13 am Bürstvorsatz 1 abgedichtet, die dem Bodenbereich 12 fest zugeordnet ist. Eine hintere Bodenleiste 14 ist fest mit dem Innenteil 4 verbunden und als konvexes Flächenelement 15 der Bearbeitungsfläche zugeordnet. Durch die Zuordnung im Bereich der Achse 10 kommt es bei der unterschiedlichen Einstellung der Bürstwalze 6 nur zu einer seitlichen Verschiebung ohne eine nennenswerte Spaltveränderung zur Bearbeitungsfläche 12.

Damit ist gewährleistet, daß trotz der Schwenkbewegung der Bürstwalze 6 ein abgeschlossener Saugraum gebildet wird.

## Patentansprüche

1. Vorrichtung für Bodenpflegegeräte, insbesondere Teppichreinigungsgeräte, in Form eines Bürststaubsaugers mit angetriebener Bürstwalze (6), wobei die Bürstwalze (6) in einem dem Boden (12) zugewandten Bürstvorsatz mit Laufrollen bzw. Gleitelementen (3,13) angeordnet ist und zur Anpassung der Bürstwalze (6) an die vorliegenden Arbeitsverhältnisse, wie Untergrundbeschaffenheit und Bürstenabnutzung, Elemente zur Verstellung der Bürstwalze (6) zum Boden (12) angeordnet sind, wobei die Bürstwalze (6) mit ihrem Antrieb (7,8) in einem einstellbaren Innenteil (4) unter Ausbildung eines Saugraumes (5) innerhalb des Bürstvorsatzes (1) angeordnet und das Innenteil (4) im Bürstvorsatz über eine Achse (10) schwenkbar in der Art einer Wippe gelagert ist sowie über ein zugeordnetes Stellelement (11) die Bürstwalze (6) mit einem voreinstellbaren Druck auf dem Boden (12) anpreßbar gehalten ist und daß eine vordere Bodenleiste (13) am Bürstvorsatz (1) gebildet und eine hintere Bodenleiste (14) im Bereich der Achse (10) am Innenteil (4) angeordnet ist.

2. Vorrichtung nach Anspruch 1, dadurch gekennzeichnet, daß das Stellelement (11) als Feder ausgebildet ist.

3. Vorrichtung nach Anspruch 2, dadurch gekennzeichnet, daß das Federelement (11) als Zugfeder an der der Bürstwalze (6) abgewandten Seite des Innenteiles (4) angeordnet ist.

4. Vorrichtung nach Anspruch 2, dadurch gekennzeichnet, daß das Federelement (11) auf der Achse (10) als Drehfeder angeordnet ist.

5. Vorrichtung nach einem der Ansprüche 1 bis 4, dadurch gekennzeichnet, daß die Schwenkbewegung des Innenteiles (4) zur Verstellung der Bürstwalze (6) über zugeordnete Anschläge begrenzbar ist.

6. Vorrichtung nach einem der Ansprüche 1 bis 5, dadurch gekennzeichnet, daß die hintere Bodenleiste (14) wenigsten in dem Boden (12) zugewandten Bereich in Form einer konvexen Dichtfläche (15) ausgebildet ist.

## Claims

1. Apparatus for floor care appliances, in particular carpet cleaning appliances, in the form of a brushing vacuum cleaner with driven brush cylinder (6), wherein the brush cylinder (6) is disposed in a brush head directed towards the floor (12) and having castors and/or sliding elements (3, 13) and for adaptation of the brush cylinder (6) to the existing work conditions, such as floor structure and brush wear, elements are provided for displacement of the brush cylinder (6) relative to the floor (12), wherein the brush cylinder (6) with its drive (7, 8) is disposed in an adjustable inner part (4) so as to form a suction chamber (5) inside the brush head (1) and the inner part (4) is supported by means of an axle (10) pivotally in the manner of a rocker in the brush head and the brush cylinder (6) by means of an associated setting element (11) is held so as to be pressable with a preadjustable pressure against the floor (12) and that a front bottom strip (13) is formed on the brush head (1) and a back bottom strip (14) is disposed in the region of the axle (10) on the inner part (4).

2. Apparatus according to claim 1, characterized in that the setting element (11) takes the form of a spring.

3. Apparatus according to claim 2, characterized in that the spring element (11) is disposed as a tension spring at the end of the inner part (4) remote from the brush cylinder (6).

4. Apparatus according to claim 2, characterized in that the spring element (11) is disposed as a torsion spring on the axle (10).

5. Apparatus according to one of claims 1 to 4, characterized in that the swivelling motion of the inner part (4) for displacement of the brush cylinder (6) is delimitable by means of associated stops.

6. Apparatus according to one of claims 1 to 5, characterized in that the back bottom strip (14) at least in the region directed towards the floor (12) takes the form of a convex sealing surface (15).

## Revendications

1. Dispositif pour appareil d'entretien des sols, en particulier pour appareil de nettoyage des tapis, sous forme d'un aspirateur à brosse avec cylindre de brosse entraîné (6), où le cylindre de brosse (6) est disposé dans une garniture de brosse tournée vers le sol (12), avec des roulettes ou éléments de glissement (3,13) et pour adapter le cylindre de brosse (6) aux conditions de travail présentes, comme texture du sol et usure des brosses, des éléments sont disposés pour régler le cylindre de brosse (6) au sol (12), où le cylindre de brosse (6) est disposé avec sa propulsion (7,8) dans une partie interne réglable (4) en formant une chambre d'aspiration (5) à l'intérieur de la garniture de brosse (1) et la partie interne (4) est installée dans la garniture de brosse (4) au-dessus d'un axe (10) orientable comme une bascule, ainsi que au-dessus d'un élément de position (11) correspondant, le cylindre de brosse (6) est maintenu avec une pression réglable sur le sol (12) et où une latte au sol avant (13) est formée sur la garniture de brosse (1) et une latte au sol arrière (14) est disposée à proximité de l'axe (10) sur la partie interne (4).

2. Dispositif suivant la revendication 1, caractérisé en ce que l'élément de position (11) a la forme d'un ressort.

3. Dispositif suivant la revendication 2, caractérisé en ce que l'élément de ressort (11) est disposé comme une ressort de traction sur le côté opposé au cylindre de brosse (6) de la partie interne (4).

4. Dispositif suivant la revendication 2, caractérisé en ce que l'élément de ressort est disposé sur l'axe (10) comme un ressort de torsion.

5. Dispositif suivant l'une quelconque des revendications 1 à 4, caractérisé en ce que le mouvement d'orientation de la partie interne (4) est limité pour ajuster le cylindre de brosse (6) sur le butoir correspondant.

6. Dispositif suivant l'une quelconque des revendications 1 à 5, caractérisé en ce que la latte au sol arrière (14) à la forme d'une surface étanche convexe (15) au moins dans la partie orientée vers le sol (12).
